# EUROPÄISCHE PATENTSCHRIFT

(11) **EP 2 583 035 B1**
(45) Veröffentlichungstag und Bekanntmachung des Hinweises auf die Patenterteilung: **10.02.2016**
(21) Anmeldenummer: 11725377.3
(22) Anmeldetag: 31.05.2011
(51) Int. Cl.: F24H 1/10, F24H 9/18, H05B 3/82

(54) **HEIZBLOCK**
HEATING UNIT
BLOC CHAUFFANT

(30) Priorität: 15.06.2010 DE 102010030101
(43) Veröffentlichungstag der Anmeldung: 24.04.2013
(73) Patentinhaber: BSH Hausgeräte GmbH, 81739 München (DE)
(72) Erfinder: GRUBER, Michael, 83362 Surberg (DE); MAYER, Gebhard, 83278 Traunstein (DE)
(86) Internationale Anmeldenummer: PCT/EP2011/058900
(87) Internationale Veröffentlichungsnummer: WO 2011/157544

(56) Entgegenhaltungen:
- BE-A- 332 682
- DE-B- 1 106 004
- US-A- 1 445 019
- US-A- 1 985 830
- US-A- 5 438 642

## Beschreibung

Die vorliegende Erfindung betrifft einen Heizblock, insbesondere für einen elektrischen Durchlauferhitzer, nach dem Oberbegriff des Patentanspruchs 1, wobei der Heizblock ein Gehäuse hat, in dem mäanderartige Heizkanäle zur Definierung einer Heizstrecke für ein Fluid ausgebildet sind, sowie Heizelemente zum Erhitzen des durch die Heizkanäle strömenden Fluids aufweist.

Ein Heizblock ist z.B. in dem deutschen Patent DE 102 21 026 B4 gezeigt. Dieser hat ein dreiteiliges Gehäuse, das von einem Grundkörper und zwei Deckeln gebildet wird. In dem Grundkörper sind parallele Heizkanäle ausgebildet, die an entgegengesetzten Seitenflächen stirnseitig aus dem Grundkörper heraustreten. Die Heizkanäle sind über die Deckel verschließbar, in denen eine Vielzahl von Umlenkbereichen zur Herstellung einer Fluidverbindung zwischen den jeweils benachbarten Heizkanälen angeordnet ist. Zum Einführen der Heizelemente in die Heizkanäle ist jeweils ein schalenartiges, längliches Halteelement vorgesehen, in das die Heizelemente endseitig jeweils eingespannt werden. Nachteilig an diesem Heizblock sind insbesondere die hohe Teileanzahl aufgrund der Vielzahl von Halteelementen und die aufwendige Montage, da jedes Heizelement einzeln in einen Heizkanal eingeführt wird. Ferner werden bei dieser Lösung die Heizelemente nicht um die Umlenkbereiche herumgeführt, so dass entsprechend viele elektrische Kontakte vorgesehen sein müssen und die Verdrahtung entsprechend aufwendig ist. <

Zur Erhöhung der Kompaktheit eines Heizblocks mit einem derartigen dreiteiligen Gehäuse wird in dem deutschen Gebrauchsmuster DE 201 08 117 U1 vorgeschlagen, die Umlenkbereiche abschnittsweise in den Grundkörper zu integrieren.

In dem deutschen Patent DE 196 51 087 C2 der Anmelderin wird ein Heizblock für einen elektrischen Durchlauferhitzer vorgeschlagen, dessen Gehäuse aus zwei Halbschalen besteht. Die Halbschalen trennen das Gehäuse in einer von seiner Längsachse und Querachse aufgespannten Ebene und weisen jeweils einen Umfangsabschnitt der Heizkanäle und deren Umlenkbereiche auf. Hierdurch können die Heizelemente von oben in die Heizkanäle eingelegt werden, wodurch sich der Montageaufwand gegenüber dem vorbeschriebenen Heizblock stark vereinfacht. Insbesondere können die Heizelemente um die Umlenkbereiche herumgeführt werden, so dass gegenüber den vorbeschriebenen Lösungen nur eine reduzierte Anzahl von elektrischen Kontakten notwendig ist. Die Halbschalen werden stoffschlüssig miteinander verbunden, jedoch ist insbesondere das Verschweißen der Gehäusehalbschalen mittels eines Reibschweißverfahrens verhältnismäßig kompliziert und erfordert hohe Einrichtungs- und Optimierungsarbeiten.

Ein Heizblock eines elektrischen Durchlauferhitzers gemäß dem Oberbegriff von Anspruch 1 ist in der US 5 438 642 offenbart.

Aufgabe der vorliegenden Erfindung ist es, einen Heizblock, insbesondere für einen elektrischen Durchlauferhitzer, zu schaffen, der die vorgenannten Nachteile beseitigt und dessen Fertigungs- sowie Montageaufwand weiter reduziert ist.

Diese Aufgabe wird gelöst durch einen Heizblock mit den Merkmalen des Patentanspruchs 1. Vorteilhafte Aus- und Weiterbildungen, welche einzeln oder in Kombination miteinander ersetzbar sind, sind Gegenstand der jeweils abhängigen Ansprüche.

Ein erfindungsgemäßer Heizblock, insbesondere für einen elektrisch beheizten Durchlauferhitzer, hat ein Gehäuse, in dem mäanderartig angeordnete Heizkanäle zur Definierung einer Heizstrecke für ein Fluid ausgebildet sind. Darüber hinaus weist der Heizblock Heizelemente zum Erhitzen des durch die Heizkanäle strömenden Fluids auf. Erfindungsgemäß ist das Gehäuse von einem Behälter mit einer seitlichen Öffnung und von einem Deckel zum Verschließen der Öffnung gebildet, wobei der Deckel Vorsprünge aufweist, an denen die Heizelemente angeordnet sind.

Die erfindungsgemäße Lösung erlaubt die einfache und zeitsparende Montage des Gehäuses, da die Heizelemente beim Positionieren des Deckels und somit beim Verschließen des Gehäuses gleichzeitig in die Heizkanäle eingeführt werden, wobei eine Fehlpositionierung in den Heizkanälen und eine Beschädigung der Heizelemente nicht zu befürchten ist. Des Weiteren ist die Montage des Heizblocks dadurch erleichtert, dass dieser lediglich aus zwei Gehäuseteilen besteht, die getrennt voneinander, beispielsweise in einem Spritzgussverfahren, hergestellt werden können und nur verhältnismäßig kleine Dichtflächen aufweisen. Eine Fügung der Gehäuseteile kann beispielsweise lösbar über Schrauben erfolgen, so dass ein defektes Heizelement schnell ausgetauscht werden kann. Eine aufwendige stoffschlüssige Verbindung basierend auf einem Schweißverfahren, bspw. einem Reibschweißverfahren, oder einem Klebeprozess ist zur Erzielung einer ausreichenden Dichtheit aufgrund der verhältnismäßig kleinen Dichtflächen nicht notwendig. Ferner zeichnet sich diese Lösung durch eine sehr gute Zugänglichkeit zu den Heizelementen aus, da diese beim Öffnen des Heizblocks automatisch aus den Heizkanälen entfernt werden.

Gemäß der Erfindung stellen die Vorsprünge jeweils eine Zwischenwand dar, die U-förmig von den Heizelementen umgriffen ist. Die Zwischenwände sind in jeweils eine Tasche des Behälters einführbar und unterteilt diese in zwei Heizkanäle. Hierdurch lassen sich jeweils zwei Heizkanäle über ein Heizelement bedienen, wobei gleichzeitig in deren Umlenkbereich ein Heizelementenabschnitt angeordnet ist. Entsprechend reduziert ist die Anzahl notwendiger elektrischer Kontakte zur Stromversorgung der Heizelemente.

Zur Lagesicherung der Heizelemente an den Zwischenwänden weisen diese entsprechende Führungen auf.

Bevorzugterweise sind die Taschen des Behälters von Trennwänden gebildet, die sich jeweils vom Boden des Behälters in Richtung der Öffnung erstrecken, so dass Querströmungen zwischen den einzelnen Heizkanälen verhindert werden.

Zur Erzielung einer kompakten Baugröße des Heizblocks sind bei einem Ausführungsbeispiel die Trennwände von der Öffnung zurückgesetzt, so dass die deckelseitigen Umlenkbereiche zumindest abschnittsweise in den Behälter ragen.

Der Heizblock ist besonders kompakt ausführbar, wenn die Trennwände und die Zwischenwände im montierten Zustand abwechselnd nebeneinander angeordnet sind, so dass die Heizkanäle unmittelbar nebeneinander verlaufen.

Die Montage des Heizblocks ist weiter vereinfacht, da die Taschen jeweils zumindest eine Längsführung zum Einsetzen der jeweiligen Zwischenwand zur Herstellung eines Schiebeeingriffs zwischen dem Behälter und dem Deckel aufweisen. Hierdurch kann ebenfalls eine bestimmte seitliche Beabstandung der Heizelemente von den Trenn-, Zwischenwänden und sonstigen die Heizkanäle begrenzenden Wandungen erreicht werden, so dass die Heizelemente vollumfänglich von dem zu erwärmenden Fluid umströmt werden können.

Vorteilhafterweise sind die Längsführungen derart ausgebildet, dass entlang der geführten Zwischenwände Querströmungen zwischen den Heizkanälen verhindert werden.

Um zu verhindern, dass beim Austreten des Fluids im Bereich eines Einlassstutzens und eines Auslassstutzens, die mit einem gehäuseseitigen Vorlaufkanal bzw. einem Nachlaufkanal in Fluidverbindung stehen, ein elektrischer Kurzschluss entsteht, sind die Stutzen bevorzugterweise an von elektrischen Kontakten entfernt liegenden Gehäuseabschnitten positioniert. Dies wird bei einem Ausführungsbeispiel dadurch erreicht, dass der Deckel die elektrischen Kontakte zur Stromversorgung und der Behälter den Einlass- und Auslassstutzen aufweist. Dabei wird ein größtmöglicher Abstand zwischen den Kontakten und den Stutzen erreicht, wenn die Stutzen in einem von dem Deckel entfernt liegenden bodennahen Bereich des Behälters angeordnet sind.

Die Kompaktheit des Heizblocks lässt sich weiter verbessern, wenn der Vorlaufkanal und der Nachlaufkanal in Randbereichen des Behälters ausgebildet sind und die äußeren Heizkanäle seitlich flankieren.

Darüber hinaus lässt sich die Kompaktheit des Heizblocks verbessern, wenn die elektrischen Kontaktelemente als Kontaktbolzen ausgebildet sind, die sich quer zu den Heizelementen bzw. zur Gehäuselängsachse erstrecken, so dass eine platzsparende Montage einer Leistungselektronik auf den Kontaktbolzen möglich ist.

Die vorliegende Erfindung eignet sich insbesondere zur Bereitstellung eines kompakten Heizblocks für einen elektrischen Durchlauferhitzer, der schnell und einfach herzustellen ist und einen einfachen Austausch eines defekten Heizelementes erlaubt.

Sonstige vorteilhafte Ausführungsbeispiele der vorliegenden Erfindung sind Gegenstand weiterer Unteransprüche.

Im Folgenden wird ein bevorzugtes Ausführungsbeispiel der Erfindung anhand schematischer Darstellungen näher erläutert. Es zeigen:
- Fig.: 1 eine Phantomdarstellung eines Heizblocks,
- Fig. 2: eine perspektivische Darstellung eines Gehäusebehälters des Heizblocks,
- Fig. 3: eine Unteransicht eines Gehäusedeckels des Heizblocks,
- Fig. 4: eine Draufsicht auf den Gehäusedeckel, und
- Fig. 5: einen Montageschritt des Heizblocks.

Gemäß Fig. 1 hat ein Heizblock 1, insbesondere eines elektrischen Durchlauferhitzers, ein kunststoffbasiertes Gehäuse 2, das von einem zu erwärmenden Fluid 4, beispielsweise Wasser, in Pfeilrichtung gemäß der Darstellung von rechts nach links durchströmt und von einem Behälter 6 sowie einem Deckel 8 gebildet wird.

In dem Behälter 6 sind beispielsweise vier parallele Heizkanäle 10, 12, 14, 16 ausgebildet, die sich in Längsrichtung x des Gehäuses 4 erstrecken. Die Heizkanäle 10, 12, 14, 16 definieren eine Heizstrecke zur Erwärmung des Fluids 4 und sind über jeweils einen endseitigen Umlenkbereich 18, 20, 22 miteinander verbunden, die abwechselnd in dem Behälter 6 und dem Deckel 8 ausgebildet sind. Die beiden äußeren Heizkanäle 10, 16 werden seitlich von einem Vorlaufkanal 24 bzw. einem Nachlaufkanal 26 flankiert, die jeweils mit einem von dem Deckel 8 entfernt liegenden Einlassstutzen 28 bzw. Auslassstutzen 30 in Fluidverbindung stehen und über jeweils einen deckelseitigen Umlenkbereich 32, 34 mit dem jeweils benachbarten äußeren Heizkanal 10, 16 verbunden sind.

Der Heizblock 1 hat zwei wendelartige metallische Heizelemente 36, 38, die jeweils drei Heizelementenabschnitte 40, 42, 44 aufweisen, von denen jeweils zwei in den Heizkanälen 10, 12 bzw. 14, 16 sowie einer in dem die jeweilige Heizkanäle 10, 12 bzw. 14, 16 verbindenden Umlenkbereich 18 bzw. 22 angeordnet ist.

Wie in Fig. 2 gezeigt, hat der Behälter 6 einen Innenraum 46, der von einer gemäß der Darstellung oberen Seitenwandung 48, einer unteren Seitenwandung 50, einer linken Seitenwandung 52, einer rechten Seitenwandung 54 sowie einer von einer seitlichen Öffnung 56 entfernt liegenden Bodenwandung 58 begrenzt wird. Der Behälter 6 hat einen rechteckigen Querschnitt, wobei die linke und rechte Seitenwandung 52, 54 als Schmalseiten ausgebildet sind und die obere Seitenwandung 48 in Längsrichtung x gegenüber der unteren Seitenwandung 50 zurückgesetzt ist. Die Öffnung 56 wird von einer Verschlussfläche 60 umschlossen, die entsprechend der Verkürzung der oberen Seitenwandung 48 gegenüber der unteren Seitenwandung 50 schräg zur Hochachse z des Behälters 6 bzw. des Heizblocks 1 angestellt ist.

Der Innenraum 46 weist zwei sich in Längsrichtung x erstreckende Taschen 62, 64 auf, die von drei Trennwänden 66, 68, 70 begrenzt sind. Die Trennwände 66, 68, 70 erstrecken sich von der Bodenwandung 58 in Richtung der Öffnung 56 und sind von dieser etwas zurückgesetzt. Die beiden äußeren Trennwände 66, 70 begrenzen jeweils mit der linken Seitenwandung 52 bzw. der rechten Seitenwandung 54 den Vorlaufkanal 24 bzw. den Nachlaufkanal 26. Zur Führung des Deckels 8 bei der Montage des Heizblocks 1 ist mittig in den Taschen 62, 64 im Bereich der oberen und unteren Seitenwandung 48, 50 jeweils eine als Führung ausgebildete Längsnut 72, 74 vorgesehen. Der Einlassstutzen 28 sowie der Auslassstutzen 30 durchsetzen die obere Seitenwandung 48 und sind nahe der Bodenwandung 58 positioniert.

Gemäß der Darstellung in Fig. 3 hat der Deckel 8 einen Grundkörper 76, in dem ein im montierten Zustand dem Innenraum 46 des Behälters 6 zugewandter Hohlraum 78 ausgebildet ist und der von einer komplementär zur Verschlussfläche 60 ausgebildeten schräg zur Hochachse z des Deckels 8 bzw. des Heizblocks 1 angestellten Dichtfläche 80 umgriffen ist.

Der Grundkörper 76 hat zwei Zwischenwände 82, 84, an denen die Heizelemente 36, 38 angeordnet sind, und die parallel zueinander aus dem Hohlraum 78 hinausragen. Die Zwischenwände 82, 84 haben eine derartige Erstreckung in Längsrichtung x, dass diese mit den Längsnuten 72, 74 in Schiebeeingriff bringbar sind und Querströmungen zwischen benachbarten Heizkanälen 10, 12, 14, 16 verhindert werden. Sie weisen eine Vielzahl von in Längsrichtung x hintereinander angeordneter Stegpaaren 85, 87 auf, die eine Lagesicherung für die Heizelemente 36, 38 im Betrieb und bei der Montage darstellen.

Die Heizelemente 36, 38 sind zwischen den Stegpaaren 85, 87 angeordnet und U-förmig um die Zwischenwände 82, 84 herumgeführt sind, so dass sich zwei ihrer Abschnitte 40, 44 parallel zueinander und somit in Längsrichtung der Heizkanäle 10, 12, 14, 16 erstrecken und der Abschnitt 42, der die beiden parallelen Abschnitte 40, 44 miteinander verbindet, quasi in Längsrichtung der Umlenkbereiche 18, 22 verläuft. Sie stehen endseitig mit jeweils einem metallischen Kontakt 86, 88, 90, 92 in elektrischer Verbindung, die an einer Hohlraumfläche 94 angeordnet sind. Die Kontakte 86, 88, 90, 92 sind durch den Deckel 8 hindurch zu in Fig. 4 gezeigten elektrischen Kontaktbolzen 96, 98, 100, 102, beispielsweise zur Aufnahme einer nicht gezeigten Leistungselektronik, geführt, die sich senkrecht von einer Außenfläche 104 des Deckels 8 in Richtung der Hochachse z erstrecken und in Querrichtung y des Deckels 8 bzw. des Heizblocks 1 nebeneinander angeordnet sind.

Zur Herstellung des Heizblocks 1 werden der Behälter 6 und der Deckel 8 aus Kunststoff beispielsweise in einem Spritzgussverfahren hergestellt. Bevorzugterweise sind die elektrischen Kontakte 86, 88, 90, 92 und Kontaktbolzen 96, 98, 100, 102 derart im Spritzgusswerkzeug angeordnet, dass diese beim Spritzgießen unmittelbar in dem Deckel 8 eingebunden werden und eine nachträgliche Anordnung entfällt. Dann werden die Heizelemente 36, 38 zwischen den Stegpaaren 85, 87 an den Zwischenwänden 82, 84 angeordnet und endseitig mit den Kontakten 86, 88, 90, 92 elektrisch verschaltet. Abschließend wird der Deckel 8 wie in Figur 5 gezeigt mit seinen Zwischenwänden 82, 84 in die Längsnuten 72, 74 eingesetzt und in Richtung der Bodenwandung 58 verschoben, bis die Öffnung 56 durch ein Auflaufen der deckelseitigen Dichtfläche 80 auf die behälterseitige Verschlussfläche 60 verschlossen wird. Gleichzeitig werden durch das Einführen der Zwischenwände 82, 84 die Taschen 62, 64 in die Heizkanäle 10, 12, 14, 16 unterteilt, wobei in jeweils einem Heizkanal 10, 12, 14, 16 sowie in einem behälterseitigen Umlenkbereich 18, 22 ein Heizelementenabschnitt 40, 42, 44 der Heizelemente 36, 38 angeordnet wird. Das Verschließen der Öffnung 58 bzw. das Sichern des Deckels 8 an dem Behälter 6 erfolgt vorzugsweise lösbar über Schrauben, kann jedoch auch mittels eines Schweiß- oder Klebeverfahrens erfolgen.

Neben den Heizelementen 36, 38 und deren elektrischen Kontakten 96, 98, 100, 102 sind selbstverständlich weitere für den Betrieb des Heizblocks 1 erforderliche Elemente wie Sieb, Durchflusssensor, Temperatursensoren und drgl. an dem Gehäuse 2 anordbar bzw. in dieses integrierbar.

Offenbart ist ein Heizblock für einen elektrisch beheizten Durchlauferhitzer, mit einem Gehäuse, in dem mäanderartig angeordnete Heizkanäle zur Definierung einer Heizstrecke für ein Fluid ausgebildet sind, und mit Heizelementen zum Erhitzen des durch die Heizkanäle strömenden Fluids, wobei das Gehäuse von einem Behälter mit einer seitlichen Öffnung und von einem Deckel zum Verschließen der Öffnung gebildet ist, wobei der Deckel Vorsprünge aufweist, entlang denen sich die Heizelemente erstrecken.

Der Heizblock kann für elektrische Durchlauferhitzern zum Bereitstellen von Warmwasser verwendet werden. Diese elektrischen Durchlauferhitzer können in Küchen, Badezimmer oder Waschräumen für Privathaushalte oder gewerbliche Räume eingesetzt werden, so dass ein Benutzer mit Warmwasser versorgt werden kann.

### Bezugszeichenliste

- 1: Heizblock
- 2: Gehäuse
- 4: Fluid
- 6: Behälter
- 8: Deckel
- 10: Heizkanal
- 12: Heizkanal
- 14: Heizkanal
- 16: Heizkanal
- 18: Umlenkbereich
- 20: Umlenkbereich
- 22: Umlenkbereich
- 24: Vorlaufkanal
- 26: Nachlaufkanal
- 28: Einlassstutzen
- 30: Auslassstutzen
- 32: Umlenkbereich
- 34: Umlenkbereich
- 36: Heizelement
- 38: Heizelement
- 40: Heizelementabschnitt
- 42: Heizelementabschnitt
- 44: Heizelementabschnitt
- 46: Innenraum
- 48: obere Seitenwandung
- 50: untere Seitenwandung
- 52: linke Seitenwandung
- 54: rechte Seitenwandung
- 56: Öffnung
- 58: Bodenwandung
- 60: Verschlussfläche
- 62: Tasche
- 64: Tasche
- 66: Trennwand
- 68: Trennwand
- 70: Trennwand
- 72: Längsnut
- 74: Längsnut
- 76: Grundkörper
- 78: Hohlraum
- 80: Dichtfläche
- 82: Zwischenwand
- 84: Zwischenwand
- 85: Stegpaar
- 86: Kontakt
- 87: Steg paar
- 88: Kontakt
- 90: Kontakt
- 92: Kontakt
- 94: Hohlraumfläche
- 96: Kontaktbolzen
- 98: Kontaktbolzen
- 100: Kontaktbolzen
- 102: Kontaktbolzen
- 104: Außenfläche

## Patentansprüche

1. Heizblock (1) für einen elektrisch beheizten Durchlauferhitzer, mit einem Gehäuse (2), in dem mäanderartig verlaufende Heizkanäle (10, 12, 14, 16) zur Definierung einer Heizstrecke für ein Fluid (4) ausgebildet sind, und mit Heizelementen (36, 38) zum Erhitzen des durch die Heizkanäle strömenden Fluids (4), wobei das Gehäuse (2) von einem Behälter (6) mit einer seitlichen Öffnung (56) und von einem Deckel (8) zum Verschließen der Öffnung (56) gebildet ist, wobei der Deckel (8) Vorsprünge (82, 84) aufweist, entlang denen sich die Heizelemente (36, 38) erstrecken, wobei die Vorsprünge (82, 84) von den Heizelementen (36, 38) U-förmig umgriffen sind und Zwischenwände (82, 84) darstellen, die in jeweils eine Tasche (62, 64) des Behälters (6) einführbar sind und diese in die Heizkanäle (10, 12, 14, 16) unterteilen, **dadurch gekennzeichnet, dass** die Taschen (62, 64) zumindest jeweils eine Längsführung (72, 74) zum Einsetzen der jeweiligen Zwischenwand (82, 84) zur Herstellung eines Schiebeeingriffs zwischen dem Behälter (6) und dem Deckel (8) aufweisen.

2. Heizblock nach Anspruch 1, wobei die Zwischenwände (82, 84) Führungen (85, 87) zur Lagesicherung der Heizelemente (36, 38) aufweisen.

3. Heizblock nach Anspruch 1, wobei die Taschen (62, 64) von Trennwänden (66, 68, 70) gebildet sind, die sich jeweils von einer Bodenwandung (58) des Behälters (6) in Richtung der Öffnung (56) erstrecken.

4. Heizblock nach Anspruch 3, wobei die Trennwände (66, 68, 70) von der Öffnung (56) zurückgesetzt sind.

5. Heizblock nach Anspruch 3 oder 4, wobei im montierten Zustand die Zwischenwände (82, 84) und die Trennwänden (66, 68, 70) abwechselnd nebeneinander angeordnet sind.

6. Heizblock nach Anspruch 1, wobei die Längsführung (72, 74) Querströmungen zwischen den Heizkanälen (10, 12, 14, 16) verhindern.

7. Heizblock nach einem der vorhergehenden Ansprüche, wobei der Behälter (8) einen Einlassstutzen (28) und einen Auslassstutzen (30) für das Fluid (4) und der Deckel (8) elektrische Kontaktelemente (96, 98, 100, 102) zur Stromversorgung der Heizelemente (36, 38) aufweist.

8. Heizblock nach Anspruch 7, wobei der Einlassstutzen (28) und der Auslassstutzen (30) an von der Öffnung (58) entfernt liegenden Behälterabschnitten ausgebildet sind und mit einem Vorlaufkanal (24) bzw. einem Nachlaufkanal (26) in Fluidverbindung stehen.

9. Heizblock nach Anspruch 8, wobei der Vorlaufkanal (24) und der Nachlaufkanal (26) in Randbereiche des Behälters (6) ausgebildet sind und die äußeren Heizkanäle (10, 16) seitlich flankieren.

10. Heizblock nach Anspruch 9, wobei die Kontaktelemente Kontaktbolzen (96, 98, 100, 102) sind, die sich quer zur Längsachse (x) der Heizelemente (36, 38) erstrecken.

## Claims

1. Heating unit (1) for an electrically heated instantaneous water heater, having a housing (2) in which heating channels (10, 12, 14, 16) running in a meandering fashion are designed to define a heating section for a fluid (4), and having heating elements (36, 38) for heating the fluid (4) flowing through the heating channels, wherein the housing (2) is formed by a container (6) having a lateral opening (56) and by a cover (8) for closing the opening (56), wherein the cover (8) has projections (82, 84), along which the heating elements (36, 38) extend, wherein the projections (82, 84) are encompassed by the heating elements (36, 38) in a U-shape and represent intermediate walls (82, 84) which can be introduced respectively into a pocket (62, 64) of the container (6) and divide said pockets (62, 64) into the heating channels (10, 12, 14, 16), **characterised in that** the pockets (62, 64) each have at least one longitudinal guide (72, 74) for insertion of the respective intermediate wall (82, 84) for the production of a sliding engagement between the container (6) and the cover (8).

2. Heating unit according to claim 1, wherein the intermediate walls (82, 84) have guides (85, 87) for securing the position of the heating elements (36, 38).

3. Heating unit according to claim 1, wherein the pockets (62, 64) are formed by partition walls (66, 68, 70), each of which extends from a bottom wall (58) of the container (6) in the direction of the opening (56).

4. Heating unit according to claim 3, wherein the partition walls (66, 68, 70) are set back from the opening (56).

5. Heating unit according to claim 3 or 4, wherein in the mounted state the intermediate walls (82, 84) and the partition walls (66, 68, 70) are arranged alternately side by side.

6. Heating unit according to claim 1, wherein the longitudinal guide (72, 74) prevents cross-flows between the heating channels (10, 12, 14, 16).

7. Heating unit according to one of the preceding claims, wherein the container (8) has an inlet port (28) and an outlet (30) for the fluid (4) and the cover (8) has electrical contact elements (96, 98, 100, 102) to supply power to the heating elements (36, 38).

8. Heating unit according to claim 7, wherein the inlet port (28) and the outlet port (30) are formed at sections of the container remote from the opening (58) and are in fluidic connection with a lead channel (24) and a return channel (26) respectively.

9. Heating unit according to claim 8, wherein the lead channel (24) and the return channel (26) are formed in edge areas of the container (6) and laterally flank the outer heating channels (10, 16).

10. Heating unit according to claim 9, wherein the contact elements are contact studs (96, 98, 100, 102) which extend transversely to the longitudinal axis (x) of the heating elements (36, 38).

## Revendications

1. Bloc chauffant (1) pour un chauffe-eau instantané chauffable électriquement, comprenant un boîtier (2) dans lequel des canaux de chauffage (10, 12, 14, 16) s'étendant en forme de méandres sont réalisés pour définir un trajet de chauffe pour un fluide (4), et comprenant des éléments chauffants (36, 38) destinés à échauffer le fluide (4) circulant à travers les canaux de chauffage, le boîtier (2) étant formé par un réservoir (6) muni d'une ouverture latérale (56) et par un couvercle (8) destiné à fermer l'ouverture (56), le couvercle (8) présentant des saillies (82, 84) le long desquelles s'étendent les éléments chauffants (36, 38), les saillies (82, 84) étant entourées en forme de U par les éléments chauffants (36, 38) et représentant des parois intermédiaires (82, 84) qui sont respectivement insérables dans une poche (62, 64) du réservoir (6) et divisent celles-ci pour obtenir les canaux de chauffage (10, 12, 14, 16), **caractérisé en ce que** les poches (62, 64) présentent au moins respectivement un guidage longitudinal (72, 74) destiné à insérer la paroi intermédiaire respective (82, 84) pour établir une prise coulissante entre le réservoir (6) et le couvercle (8).

2. Bloc chauffant selon la revendication 1, les parois intermédiaires (82, 84) présentant des guidages (85, 87) pour la sécurité de positionnement des éléments chauffants (36, 38).

3. Bloc chauffant selon la revendication 1, les poches (62, 64) étant formées par des parois de séparation (66, 68, 70) qui s'étendent respectivement d'une paroi de fond (58) du réservoir (6) en direction de l'ouverture (56).

4. Bloc chauffant selon la revendication 3, les parois de séparation (66, 68, 70) étant placées en arrière de l'ouverture (56).

5. Bloc chauffant selon la revendication 3 ou 4, les parois intermédiaires (82, 84) et les parois de séparation (66, 68, 70), à l'état monté, étant disposées en alternance les unes à côté des autres.

6. Bloc chauffant selon la revendication 1, le guidage longitudinal (72, 74) empêchant des courants transversaux entre les canaux de chauffage (10, 12, 14, 16).

7. Bloc chauffant selon l'une quelconque des revendications précédentes, le réservoir (8) présentant un embout d'entrée (28) et un embout de sortie (30) pour le fluide (4) et le couvercle (8) présentant des éléments de contact électriques (96, 98, 100, 102) pour l'alimentation en courant des éléments chauffants (36, 38).

8. Bloc chauffant selon la revendication 7, l'embout d'entrée (28) et l'embout de sortie (30) étant réalisés sur des sections du réservoir distancées de l'ouverture (58) et étant en communication fluidique avec un canal d'arrivée (24) resp. un canal d'évacuation (26).

9. Bloc chauffant selon la revendication 8, le canal d'arrivée (24) et le canal d'évacuation (26) étant réalisés dans des parties de bord du réservoir (8) et étant latéralement adjacents aux canaux de chauffage extérieurs (10, 16).

10. Bloc chauffant selon la revendication 9, les éléments de contact étant des boulons de contact (96, 98, 100, 102) qui s'étendent transversalement à l'axe longitudinal (x) des éléments chauffants (36, 38).
